# FASCICULE DE BREVET EUROPEEN

(11) **EP 3 545 122 B1**
(45) Date de publication et mention de la délivrance du brevet: **10.04.2024**
(21) Numéro de dépôt: 17804493.9
(22) Date de dépôt: 14.11.2017
(51) Int. Cl.: D01G 23/00, D01G 15/46, D01G 21/00, D01G 25/00

(54) **DISPOSITIF D'ÉTIRAGE D'UN VOILE DISPOSÉ ENTRE UN DISPOSITIF DE CARDE ET UN ÉTALEUR NAPPEUR**
VORRICHTUNG ZUM STRECKEN EINER BAHN ZWISCHEN EINER KARDIERVORRICHTUNG UND EINEM KREUZLEGER
DEVICE FOR DRAFTING A WEB, DISPOSED BETWEEN A CARDING DEVICE AND A CROSS-LAPPER

(30) Priorité: 25.11.2016 FR 1670710; 31.10.2017 FR 1771155
(43) Date de publication de la demande: 02.10.2019
(62) Demande divisionnaire de: 24161459.3
(73) Titulaire: Andritz Asselin-Thibeau, 76500 Elbeuf (FR)
(72) Inventeur: LAUNE, Jean-Christophe, 76500 La Londe (FR); LEROY, Hugues, 76000 Rouen (FR); NOELLE, Frédéric, 38330 Saint-Nazaire les Eymes (FR)
(74) Mandataire: Eidelsberg, Olivier Nathan
(86) Numéro de dépôt international: PCT/EP2017/079227
(87) Numéro de publication internationale: WO 2018/095766

(56) Documents cités:
- EP-A1- 1 300 492
- EP-A1- 2 085 504
- WO-A1-94/05836
- DE-U1- 20 113 467

## Description

La présente invention se rapporte à une installation pour former une nappe de fibres comportant au moins un dispositif de formation d'au moins un voile, notamment une carde, un étaleur-nappeur, et un dispositif d'étirage du au moins un voile étant disposé entre le dispositif de formation d'au moins un voile, notamment la carde, et l'étaleur-nappeur, l'étirage étant réalisé pour commander le profil de distribution de masse surfacique (g/m²) ou d'épaisseur de la nappe sortant de l'étaleur-nappeur.

On connaît déjà dans l'art antérieur, par exemple de EP 1 318 721, une installation de ce genre. Dans cette installation connue de l'art antérieur, le voile est étiré après sa sortie de la carde et avant son entrée dans l'étaleur-nappeur en prévoyant deux points de pincement du voile à distance l'un de l'autre auxquels le voile est pincé pour ainsi le tenir pour effectuer un étirage de la partie du voile se trouvant entre les deux points de pincement.

Ce dispositif d'étirage de l'art antérieur présente plusieurs inconvénients.

D'une part pincer en deux points le voile issu de la carde avant son entrée dans l'étaleur-nappeur a pour effet de marquer le voile entrant dans l'étaleur-nappeur, créant ainsi des inhomogénéités dans le voile préjudiciables à la qualité de la nappe à la sortie de l'étaleur-nappeur.

D'autre part, pincer le voile a pour effet d'expulser, au niveau des pincements, l'air se trouvant dans le voile issu de la carde. Or cet air, qui s'échappe du voile en raison des pincements, influe négativement sur le transport du voile de carde, par exemple en le faisant se détacher de son tapis de transport et/ou en créant des plis localement. Il en résulte soit un voile de mauvaise qualité, soit la nécessité de prévoir des systèmes compliqués pour évacuer l'air et/ou annihiler les effets de l'air sur le transport du voile de carde.

On connaît de WO-A-94/05836, un dispositif de formation d'une nappe de non-tissé, dans lequel un voile passe d'une carde à un étaleur-nappeur par l'intermédiaire d'un dispositif de régulation par compensation du jeu formé par le voile lors de son transfert.

On connaît aussi de EP-A-1 300 492, une installation pour condenser un non-tissé.

De EP-A-2 085 504, on connaît un dispositif d'aspiration pour transférer un non-tissé entre une unité en amont et une unité en aval.

La présente invention vise à surmonter les inconvénients de l'art antérieur en proposant une installation de formation d'une nappe de fibres, notamment de non-tissé, comportant un dispositif de formation de voile(s) de fibres, par exemple une carde, un étaleur-nappeur et un dispositif d'étirage du ou des voiles de fibres disposé entre le dispositif de formation de voiles(s) et l'étaleur-nappeur, qui permet de réaliser un étirage, notamment variable en fonction du temps, notamment périodique, du ou des voiles de fibres pour ainsi régler un profil souhaité donné à l'avance de la nappe en sortie de l'étaleur-nappeur, notamment une nappe bien homogène, en particulier ayant un profil transversal d'épaisseur et/ou de masse surfacique uniforme ou quasi-uniforme, sans avoir à pincer le ou les voiles, de manière à obtenir de manière simple une nappe en sortie de l'étaleur-nappeur de meilleure qualité, en particulier ne comportant pas de point ou zone détériorée, comme cela peut être le cas dans l'art antérieur en raison du pincement, et notamment sans qu'il soit nécessaire de prévoir des dispositifs compliqués pour évacuer l'air présent dans l'installation.

Il est connu de DE-U-201 13467 une installation suivant le préambule de la revendication 1.

Suivant un premier aspect de l'invention, une installation de formation d'une nappe de fibres, notamment non-tissé, est telle que définie à la revendication 1, des perfectionnements étant définis aux sous revendications.

En prévoyant ainsi une sorte d'embarrage du voile se déplaçant entre le tapis de sortie du dispositif de formation de voiles(s) et le tapis d'entrée de l'étaleur-nappeur couplé à l'étirage, on améliore grandement la qualité de l'étirement réalisé, par exemple par un rouleau intermédiaire d'étirement, la tension d'étirage en combinaison avec l'embarrage améliorant l'adhérence du voile, tout en évitant, dans le même temps, grâce à cet embarrage, de pincer le voile et donc de marquer de quelque manière que ce soit le voile de non-tissé, ce qui contribue à obtenir une meilleure qualité de la nappe en sortie de l'étaleur-nappeur. L'avantage du maintien par adhérence lié à la combinaison étirage-embarrage, comparé à un pincement, est que les longues fibres disposées de manière générale dans le sens de défilement du voile, gardent une certaine liberté de mouvement relatif permettant une application plus progressive de l'étirage et donc de limiter le marquage du produit.

En outre, comme on ne pince pas, ni n'applique la moindre pression ou éventuellement qu'une faible pression perpendiculairement au(x) voile(s) entre l'étaleur-nappeur et le tapis de sortie du dispositif de formation de voile, on évite que de l'air soit expulsé du voile ou des voiles circulant entre le dispositif de formation de voile et l'étaleur-nappeur, de sorte que soit on évite la formation de plis créés par le décollement par l'air expulsé du voile de son tapis de transport, soit il n'est pas nécessaire de prévoir un dispositif pour évacuer l'air pour combattre ce décollement.

Suivant un mode de réalisation préféré, le dispositif d'étirage comporte un rouleau dont une partie de la surface extérieure réalise le transport du ou des voiles entre le ou les tapis de sortie et le tapis d'entrée, le rouleau étant commandé par des moyens d'entraînement en rotation de manière à commander sa vitesse de rotation pour la faire varier en fonction de l'étirement que l'on souhaite impartir au(x) voile(s).

Suivant un mode de réalisation préféré, il est prévu deux tapis de sortie de voile, notamment de carde, respectivement supérieur et inférieur, les deux voiles supérieur et inférieur se rejoignant au rouleau d'étirement.

En particulier, le ou chaque tapis de sortie est incliné par rapport au tapis d'entrée de l'étaleur-nappeur.

Notamment, le point d'extrémité de sortie du ou de chaque tapis est décalé en hauteur par rapport au, notamment est au dessus du, point d'extrémité d'entrée du tapis d'entrée de l'étaleur-nappeur.

Suivant un mode de réalisation, à la sortie du rouleau de renvoi du tapis supérieur, le voile supérieur vient en contact avec la surface extérieure du rouleau étireur et se déplace le long de cette surface extérieure jusqu'au rouleau de renvoi du tapis d'entrée de l'étaleur-nappeur.

De préférence, le dispositif de formation de voile est agencé pour faire se déplacer les tapis de sortie à une vitesse constante ou sensiblement constante tandis que la vitesse périphérique du rouleau étireur est commandée pour que ce dernier entraîne le voile de carde à une vitesse supérieure à celle du voile en sortie de carde et variable en fonction de l'étirement que l'on souhaite impartir au(x) voile(s). Suivant un mode de réalisation, la vitesse du tapis d'entrée de l'étaleur-nappeur tourne à la même vitesse que la périphérie du rouleau étireur.

Suivant un autre mode de réalisation avantageux, le tapis d'entrée de l'étaleur-nappeur entraîne le voile à une vitesse légèrement supérieure à celle du rouleau étireur, par exemple supérieure de 1% à 10%, cet étirage (différence de vitesses) entre rouleau étireur et entrée du nappeur étant de préférence constant, et donc indépendant de l'étirage variable appliqué entre la sortie de la carde et le rouleau étireur.

Suivant un autre mode de réalisation le dispositif d'étirage comporte un élément d'entraînement du au moins un voile, notamment un rouleau étireur, disposé entre le dispositif de formation de voile et l'étaleur-nappeur, l'élément d'entraînement comportant une surface d'entraînement destinée à venir en contact avec le au moins un voile pour l'entraîner, et il est prévu un dispositif d'aspiration destiné à réaliser une aspiration à la surface d'entraînement pour maintenir par aspiration le au moins un voile contre la surface d'entraînement.

En prévoyant ici d'appliquer une force d'aspiration tendant à maintenir le voile contre la surface d'entraînement, on s'assure que le ou les voiles est/sont bien guidés et tenu(s) pendant son/leur étirage, sans risquer pour autant une détérioration par un pincement ou un serrage, qui aurait pour effet de le ou les presser au point de parfois le ou les percer, en particulier le pincement en aval, proche de l'étaleur nappeur, dans le cas d'un pincement double. Le ou les voiles résistent ainsi mieux à l'opération d'étirage et la nappe en sortie de l'étaleur-nappeur est de meilleure qualité, notamment sans zone percée et/ou détériorée et en outre le profil transversal d'épaisseur et/ou de grammage de la nappe est plus proche de celui attendu correspondant à l'étirage variable réalisé sur le au moins un voile, voir lui correspond parfaitement ou quasi parfaitement.

En particulier, l'avantage du maintien par adhérence lié à la combinaison étirage et aspiration/dépression, comparé à un double pincement comme dans l'art antérieur, est que les longues fibres disposées de manière générale dans le sens de défilement du voile, gardent une certaine liberté de mouvement relatif permettant une application plus progressive de l'étirage qui limite le marquage du ou des voiles et de la nappe.

Suivant un mode de réalisation particulièrement préféré, l'élément d'entraînement est un rouleau dit étireur, dont une partie de la surface extérieure constitue la surface d'entraînement réalisant le transport du ou des voiles entre le ou les tapis de sortie et le tapis d'entrée, le rouleau étant commandé par des moyens d'entraînement en rotation pour commander sa vitesse de rotation pour la faire varier en fonction de l'étirement que l'on souhaite impartir au voile, celui ci étant lui même dépendant du profil transversal que l'on souhaite obtenir.

En particulier, l'utilisation d'un rouleau étireur permet d'obtenir une grande précision concernant la zone d'application de l'aspiration au(x) voile(s) de fibre(s).

Suivant un perfectionnement, il est prévu, pour améliorer le transport, notamment le guidage, du voile entre le tapis de sortie de la carde et le tapis d'entrée de l'étaleur-nappeur de recouvrir le rouleau étireur d'un manchon en un matériau conférant une bonne adhérence au(x) voile(s). Suivant un mode de réalisation préféré, le dispositif d'aspiration est agencé de sorte que l'épaisseur du ou des voile (s) passant sur la surface d'entraînement n'est pas inférieure à 50% de l'épaisseur du voile directement en amont du rouleau, de préférence n'est pas inférieure à 75% de son/leur épaisseur directement en amont de l'élément d'entraînement, de préférence n'est pas inférieure à 90%, encore plus préférablement est sensiblement égale à l'épaisseur directement en amont de l'élément d'entraînement et encore plus préférablement est égale à son/leur épaisseur directement en amont de l'élément d'entraînement, en particulier le dispositif d'aspiration étant agencé pour créer, pour une masse surfacique totale du ou des voiles comprise entre 20 et 100 g/m², notamment entre 30 et 80 g/m², une dépression comprise entre 10 millibars et 100 millibars, notamment comprise entre 40 et 70 millibars.

De préférence, le rouleau étireur est positionné en aval d'un rouleau de renvoi du ou de chaque tapis de sortie pour limiter la distance sur laquelle est appliquée l'effort d'étirage entre le rouleau de renvoi du tapis respectif et le rouleau étireur.

Suivant un mode de réalisation préféré, il est prévu deux tapis de sortie du dispositif de formation de voile, notamment de carde, respectivement supérieur et inférieur, et deux voiles supérieur et inférieur se rejoignant au rouleau étireur.

De préférence, la vitesse linéaire périphérique (tangentielle) du rouleau étireur varie dans une plage de vitesse comprise entre 100 et 150% de la vitesse du ou des tapis de sortie du dispositif de formation de voile, notamment de carde, de préférence entre 100 et 140%.

De préférence, la vitesse du tapis d'entrée de l'étaleur-nappeur est sensiblement égale ou égale à la vitesse périphérique du rouleau étireur.

Encore plus préférablement, le tapis d'entrée de l'étaleur-nappeur entraîne le voile de carde à une vitesse légèrement supérieure à celle de la périphérie du rouleau étireur, par exemple supérieure de 1 à 10%, l'étirage étant de préférence constant et donc indépendant de l'étirage variable appliqué par le rouleau étireur.

De préférence, le rouleau étireur est disposé à distance du rouleau de renvoi du ou de chaque tapis de sortie, de préférence à au plus 1 mètre du rouleau ou de chaque rouleau de renvoi, et notamment à une distance comprise entre 50 mm et 300 mm.

De préférence, l'interstice entre le rouleau de renvoi du tapis de sortie ou du tapis supérieur de sortie du dispositif de formation de voile et le rouleau étireur est compris entre 5 et 20 mm, de préférence entre 7 et 15 mm, pour une masse surfacique de voile comprise entre 10 et 50 g/m², de préférence entre 20 et 40 g/m².

De préférence, l'interstice entre le rouleau de renvoi du deuxième tapis, ou tapis inférieur, de sortie et le rouleau étireur est compris entre 10 et 30 mm, de préférence entre 15 et 25 mm, pour une masse surfacique de voile entre 15 et 25 mm, pour une masse surfacique de voile comprise entre 10 et 50 g/m², de préférence entre 20 et 40 g/m2.

La présente invention se rapporte aussi à un procédé d'obtention d'une nappe de fibres à partir d'une installation comportant un dispositif de formation de voile et un étaleur-nappeur, dans lequel :
- on achemine au moins un voile de fibres entre la sortie du dispositif de formation de voile et l'étaleur-nappeur, en le faisant passer sur une surface d'entraînement, notamment la surface d'un rouleau,
- on maintient le au moins un voile sur la surface d'entraînement par aspiration ; et
- on étire le voile maintenu sur la surface.

A titre d'exemple, on décrit des modes de réalisation préférés de l'invention en se reportant aux dessins dans lesquels :
- La figure 1: est un schéma d'une installation suivant un mode de réalisation de l'invention ;
- La figure 2: représente de manière schématique une installation suivant un mode de réalisation qui n'est pas suivant l'invention;
- La figure 3: représente de manière schématique la loi de variation de la vitesse du rouleau étireur en fonction de la position du chariot de l'étaleur-nappeur sur la largeur déposée de nappage des voiles ;
- La figure 4: représente de manière schématique une installation suivant un mode de réalisation qui n'est pas suivant l'invention ; et
- La figure 5: représente de manière schématique une installation suivant un mode de réalisation qui n'est pas suivant l'invention.

A la figure 1, une carde produit deux voiles 5 et 6 de non-tissé sortant de la carde par deux tapis 1 et 2 de sortie de carde, respectivement supérieur et inférieur. Les tapis 1 et 2 de sortie de carde supérieur et inférieur comportent chacun un rouleau 3 et 4 de renvoi respectif tournant à une vitesse sensiblement identique et constante. Les deux voiles 5 et 6 issus des deux tapis 1 et 2 de sortie de carde sont acheminés vers le tapis 7 d'entrée d'un étaleur-nappeur ayant lui-même un rouleau 8 de renvoi.

Le voile 9 formé par la réunion des deux voiles 5 et 6 est ensuite traité dans l'étaleur-nappeur, et notamment étalé sous la forme de tronçons transversaux les uns aux autres pour former en sortie de l'étaleur-nappeur une nappe de non-tissé.

Entre les deux tapis 1 et 2 de sortie de la carde et le tapis 7 d'entrée de l'étaleur-nappeur, les deux voiles sont transportés par un rouleau étireur 10 entraîné en rotation par un moteur commandé par un système de commande pour modifier la vitesse de rotation du rouleau étireur 10 pour étirer plus ou moins le voile de carde en fonction des besoins, et notamment pour régler le profil transversal d'épaisseur de la nappe formée en sortie de l'étaleur-nappeur.

Les rouleaux 3 et 4 de renvoi des deux tapis de carde tournent sensiblement à la même vitesse, notamment constante, tandis que le rouleau étireur 10 tourne à une vitesse périphérique variable en fonction du temps, notamment périodique, supérieure à celle des tapis 1 et 2 de sortie de carde, pour ainsi réaliser un étirement des voiles 5 et 6. Le tapis 7 d'entrée avance à une vitesse sensiblement égale à celle du rouleau étireur 10. Cependant, on peut également prévoir d'appliquer un léger étirage (de 1 à 10% notamment) entre le rouleau 10 et le tapis 7 d'entrée, la tension induite par cet étirage auxiliaire augmentant l'adhérence du voile sur le rouleau 10.

Le trajet du voile 5 supérieur entre le tapis 1 de sortie supérieur et le tapis 7 d'entrée de l'étaleur-nappeur est tel qu'il passe sur une partie de la surface extérieure du rouleau 10. En outre, l'agencement est réalisé de telle sorte qu'il est formé un point 11 d'inflexion entre le rouleau 3 de sortie du tapis 1 de sortie et le rouleau 8 d'entrée du tapis 7 d'entrée de l'étaleur-nappeur.

De même, il est formé pour le voile 6 inférieur issu du tapis 2 de sortie inférieur, entre le rouleau 4 de sortie du tapis 2 de sortie et le rouleau 8 d'entrée du tapis 7 d'entrée de l'étaleur-nappeur, un point 12 d'inflexion. Cependant, suivant un autre mode de réalisation, on pourrait prévoir uniquement un seul point d'inflexion pour le voile 5 supérieur, mais pas pour le voile 6 inférieur.

Suivant un autre mode de réalisation possible, on peut également améliorer le système en prévoyant que le rouleau 10 soit aspirant pour aider au guidage des deux voiles 5 et 6 entre les rouleaux 3 et 4 et le tapis 7 d'entrée.

Comme on le voit à la figure 1, chaque tapis 1 et 2 de sortie est incliné par rapport au tapis 7 d'entrée de l'étaleur-nappeur. Le point d'extrémité de sortie de chaque tapis 4 et 5 est décalé en hauteur par rapport au, notamment est au-dessus du, point d'extrémité d'entrée du tapis 7 d'entrée de l'étaleur-nappeur. Les rouleaux 3 et 4 d'extrémité ou de renvoi de chaque tapis de sortie, notamment leur axe 13 et 14 respectif, sont disposés décalés en hauteur par rapport au, notamment au-dessus du, rouleau 8 d'extrémité ou de renvoi de l'étaleur-nappeur, notamment par rapport à son axe 15.

A la sortie du rouleau 3, le voile 5 supérieur vient en contact avec la surface extérieure du rouleau 10 et se déplace le long de cette surface extérieure jusqu'au tapis 7 d'entrée de l'étaleur-nappeur.

A la sortie du rouleau 4, le voile 6 vient en contact avec le voile 5 supérieur, lui-même en contact avec la surface extérieure du rouleau 10 et se déplace avec le voile 5 le long de cette surface extérieure jusqu'au tapis 7 d'entrée de l'étaleur-nappeur.

L'interstice entre le rouleau 10 et le rouleau 3 est supérieur à la somme des épaisseurs du tapis 1 et du voile 5, de sorte qu'aucune force de pincement n'est exercée sur le voile 5 au niveau de cet interstice. En particulier, cet interstice peut être compris entre 5 et 20 mm, par exemple entre 7 et 15 mm, pour une masse surfacique du voile comprise entre 10 et 50 g/m², de préférence entre 20 et 40 g/m².

L'interstice entre le rouleau 10 et le rouleau 4 est supérieur à la somme des épaisseurs du tapis 2, du voile 5 et du voile 6, de sorte qu'aucune force de pincement n'est exercée sur les deux voiles 5 et 6 au niveau de cet interstice. En particulier, cet interstice peut être compris entre 10 et 30 mm, par exemple entre 15 et 25 mm, pour une masse surfacique du voile comprise entre 10 et 50 g/m², de préférence entre 20 et 40 g/m².

L'interstice entre le rouleau 10 et le rouleau 8 est supérieur à la somme des épaisseurs du tapis 7 et du voile 9, de sorte qu'aucune force de pincement n'est exercée sur le voile 9 au niveau de cet interstice.

Suivant le mode de réalisation représenté à la figure 1, on a prévu un dispositif d'étirage sous la forme d'un rouleau cylindrique. Cependant, on pourrait prévoir un élément de toute autre forme géométrique, l'important étant de former une surface d'entraînement en contact avec le voile 5 pour l'acheminer entre le rouleau 3 et le rouleau 8 en étirant le voile 5.

La portion du tapis 1 avant le rouleau 3 de renvoi est inclinée vers le bas en direction du rouleau 3, tandis que la portion du tapis 7 est inclinée, dans l'autre sens, c'est-à-dire vers le haut à partir du rouleau 8 de renvoi. La portion du tapis 2 avant le rouleau 4 de renvoi est sensiblement horizontale.

A la figure 2, il est représenté un autre mode de réalisation d'une installation suivant un mode de réalisation qui n'est pas suivant l'invention. Les éléments ayant la même fonction qu'à la figure 1 y sont désignés par la même référence numérique avec le signe '.

Une carde produit un voile 5' de fibres non-tissé sortant de la carde par un tapis 1' de sortie de carde. Le tapis 1' de sortie de carde comporte un rouleau 3' de renvoi tournant à une vitesse sensiblement constante. Le voile 5' issu de la carde est acheminé vers le tapis 7' d'entrée d'un étaleur-nappeur ayant lui-même un rouleau 8' de renvoi.

Le voile 5' est ensuite traité dans l'étaleur-nappeur, et notamment étalé sous la forme de tronçons transversaux les uns aux autres pour former en sortie de l'étaleur-nappeur une nappe de non-tissé.

Entre le tapis 1' de sortie de la carde et le tapis 7' d'entrée de l'étaleur-nappeur, le voile est transporté par un rouleau étireur 10' entraîné en rotation par un moteur commandé par un système de commande pour modifier la vitesse de rotation du rouleau étireur 10' pour étirer plus ou moins le voile de carde en fonction des besoins, et notamment pour régler le profil transversal d'épaisseur de la nappe formée en sortie de l'étaleur-nappeur.

Le rouleau 3' de renvoi du tapis de carde tourne sensiblement à une vitesse constante, tandis que le rouleau étireur 10' a une vitesse périphérique variable en fonction du temps, notamment périodique, supérieure à celle du tapis 1' de sortie de carde, pour ainsi réaliser un étirement du voile 5', le voile étiré entrant dans l'étaleur nappeur portant la référence 9' à la figure 2. Le tapis 7' d'entrée avance à une vitesse sensiblement égale à celle du rouleau étireur 10' . Cependant, on peut également prévoir d'appliquer un léger étirage (de 1 à 10% notamment) entre le rouleau 10' et le tapis 7' d'entrée, la tension induite par cet étirage auxiliaire augmentant la maîtrise du voile lors du transfert du rouleau 10' au tapis 7'.

Le trajet du voile 5' entre le tapis 1' de sortie supérieur et le tapis 7' d'entrée de l'étaleur-nappeur est tel qu'il passe sur une partie de la surface inférieure du rouleau 10', notamment sur un secteur d'angle compris entre 60° et 100°.

Le rouleau 10' est aspirant pour aider au guidage du voile 5' entre le rouleau 4' et le tapis 7' d'entrée et le maintenir contre la surface du rouleau 10' pendant l'étirage. Pour ce faire, un secteur aspirant 17 relié à un ventilateur non représenté réalise la dépression à l'intérieur du rouleau 10' pour obtenir la dépression nécessaire au maintien du voile 5' contre la surface inférieure du rouleau 10'. Le secteur aspirant 17 et son ventilateur associé sont agencés de sorte que l'épaisseur du voile 5' passant sur la surface du rouleau 10' n'est pas inférieure à 50% de l'épaisseur du voile 5' directement en amont du rouleau, de préférence n'est pas inférieure à 75% de son épaisseur directement en amont du rouleau, de préférence n'est pas inférieure à 90%, encore plus préférablement est sensiblement égale à l'épaisseur directement en amont du rouleau et encore plus préférablement est égale à son épaisseur directement en amont du rouleau 10'. En particulier le secteur aspirant 17 et son ventilateur associé sont dimensionnés pour créer, pour une masse surfacique du voile comprise entre 20 et 100 g/m², notamment entre 40 et 80 g/m², une dépression comprise entre 10 millibars et 100 millibars, notamment comprise entre 40 et 70 millibars.

A la sortie du rouleau 4', le voile 5' vient en contact, avec la surface inférieure du rouleau 10' et se déplace le long de cette surface vers le tapis 7' d'entrée de l'étaleur-nappeur.

L'interstice entre le rouleau 10' et le tapis 1' est supérieur à l'épaisseur du voile 5', de sorte qu'aucune force de pincement n'est exercée sur le voile 5' au niveau de cet interstice. En particulier, cet interstice peut être compris entre 5 et 20 mm, par exemple entre 7 et 15 mm pour une masse surfacique du voile comprise entre 10 et 50 g/m², de préférence entre 20 et 40 g/m².

L'interstice entre le rouleau 10' et le rouleau 8' est supérieur à l'épaisseur du voile 9', de sorte qu'aucune force de pincement n'est exercée sur le voile 9' au niveau de cet interstice.

A la figure 4 il est représenté un mode de réalisation d'une installation qui n'est pas suivant l'invention. Les éléments ayant la même fonction qu'à la figure 1 y sont désignés par la même référence numérique avec le signe ".

Une carde produit un voile 5" de fibres non-tissé sortant de la carde par un tapis 1" de sortie de carde. Le tapis 1" de sortie de carde comporte un rouleau 3" de renvoi tournant à une vitesse sensiblement constante. Le voiles 5" issu de la carde est acheminé vers le tapis 7" d'entrée d'un étaleur-nappeur ayant lui-même un rouleau 8" de renvoi.

Le voile 5" est ensuite traité dans l'étaleur-nappeur, et notamment étalé sous la forme de tronçons transversaux les uns aux autres pour former en sortie de l'étaleur-nappeur une nappe de non-tissé.

Entre le tapis 1'' de sortie de la carde et le tapis 7" d'entrée de l'étaleur-nappeur, le voile est transporté par un rouleau étireur 10" entraîné en rotation par un moteur commandé par un système de commande pour modifier la vitesse de rotation du rouleau étireur 10" pour étirer plus ou moins le voile de carde en fonction des besoins, et notamment pour régler le profil transversal d'épaisseur de la nappe formée en sortie de l'étaleur-nappeur.

Le rouleau 3" de renvoi du tapis de carde tourne sensiblement à une vitesse constante, tandis que le rouleau étireur 10'' a une vitesse périphérique variable en fonction du temps, notamment périodique, supérieure à celle du tapis 1" de sortie de carde, pour ainsi réaliser un étirement du voile 5", le voile étiré entrant dans l'étaleur nappeur portant la référence 9" à la figure 4. Le tapis 7" d'entrée avance à une vitesse sensiblement égale à celle du rouleau étireur 10". Cependant, on peut également prévoir d'appliquer un léger étirage (de 1 à 10% notamment) entre le rouleau 10'' et le tapis 7' ' d'entrée, la tension induite par cet étirage auxiliaire augmentant la maîtrise du voile lors du transfert du rouleau 10" au tapis 7".

Le trajet du voile 5" entre le tapis 1" de sortie supérieur et le tapis 7" d'entrée de l'étaleur-nappeur est tel qu'il passe sur une partie de la surface inférieure du rouleau 10", notamment sur un secteur d'angle compris entre 60° et 100°.

Le rouleau 10'' est aspirant pour aider au guidage du voile 5" entre le tapis 1" et le tapis 7" d'entrée et le maintenir contre la surface du rouleau 10" pendant l'étirage. Pour ce faire, un secteur aspirant 18 relié à un ventilateur non représenté réalise la dépression à l'intérieur du rouleau 10" pour obtenir la dépression nécessaire au maintien du voile 5" contre la surface inférieure du rouleau 10'' . Le secteur aspirant 18 et son ventilateur associé sont dimensionnés de sorte que l'épaisseur du voile 5" passant sur la surface du rouleau 10" n'est pas inférieure à 50% de l'épaisseur du voile 5" directement en amont du rouleau, de préférence n'est pas inférieure à 75% de son épaisseur directement en amont du rouleau, de préférence n'est pas inférieure à 90%, encore plus préférablement est sensiblement égale à l'épaisseur directement en amont du rouleau et encore plus préférablement est égale à son épaisseur directement en amont du rouleau 10", en particulier le secteur aspirant 18 et son ventilateur associé sont dimensionnés pour créer, pour une masse surfacique du voile comprise entre 20 et 100 g/m², notamment entre 30 et 80 g/m², une dépression comprise entre 10 millibars et 100 millibars, notamment comprise entre 40 et 70 millibars.

A la sortie du tapis 1", le voile 5" vient en contact, avec la surface inférieure du rouleau 10" et se déplace le long de cette surface vers le tapis 7" d'entrée de l'étaleur-nappeur.

L'interstice entre le rouleau 10" et le tapis 1" est supérieur à l'épaisseur du voile 5'', de sorte qu'aucune force de pincement n'est exercée sur le voile 5'' au niveau de cet interstice. En particulier, cet interstice peut être compris entre 5 et 20 mm, par exemple entre 7 et 15 mm pour une masse surfacique du voile comprise entre 10 et 50 g/m², de préférence entre 20 et 40 g/m².

L'interstice entre le rouleau 10" et le rouleau 8" est supérieur à l'épaisseur du voile 9'', de sorte qu'aucune force de pincement n'est exercée sur le voile 9" au niveau de cet interstice.

Un caisson aspirant 16 relié à un ventilateur non représenté est en outre disposé au niveau du tapis 1" pour assurer un maintien auxiliaire par aspiration du voile 5" contre une partie de la surface supérieure du tapis 1". le caisson aspirant 16 est agencé de sorte que l'épaisseur du voile 5'' en aval du ventilateur n'est pas inférieure à 50% de l'épaisseur du voile 5'' directement en amont du caisson 16, de préférence n'est pas inférieure à 75% de son épaisseur directement en amont du caisson 16, de préférence n'est pas inférieure à 90%, encore plus préférablement est sensiblement égale à l'épaisseur directement en amont du caisson 16 et encore plus préférablement est égale à son épaisseur directement en amont du caisson 16. En particulier le caisson aspirant 16 et son ventilateur associé sont dimensionnés pour créer, pour une masse surfacique du voile 5" comprise entre 20 et 100 g/m², notamment entre 30 et 80 g/m², une dépression comprise entre 10 millibars et 100 millibars, notamment comprise entre 40 et 70 millibars.

A la figure 5 il est représenté un mode de réalisation d'une installation qui n'est pas suivant l'invention.

Une carde produit un voile 50 de fibres non-tissé sortant de la carde par un tapis 100 de sortie de carde. Le tapis 100 de sortie de carde comporte un rouleau 30 de renvoi tournant à une vitesse sensiblement constante. Le voile 50 issu de la carde est acheminé vers le tapis 70 d'entrée d'un étaleur-nappeur ayant lui-même un rouleau 80 de renvoi.

Le voile 50 est ensuite traité dans l'étaleur-nappeur, et notamment étalé sous la forme de tronçons transversaux les uns aux autres pour former en sortie de l'étaleur-nappeur une nappe de non-tissé.

Entre le tapis 100 de sortie de la carde et le tapis 70 d'entrée de l'étaleur-nappeur, le voile est transporté par un tapis sans fin 110 entraîné par un moteur commandé par un système de commande pour modifier la vitesse du tapis sans fin 110 pour étirer plus ou moins le voile de carde en fonction des besoins, et notamment pour régler le profil transversal d'épaisseur de la nappe formée en sortie de l'étaleur-nappeur.

Le rouleau 30 de renvoi du tapis de carde tourne sensiblement à une vitesse constante, tandis que le tapis sans fin 110 a une vitesse variable en fonction du temps, notamment périodique, supérieure à celle du tapis 100 de sortie de carde, pour ainsi réaliser un étirement du voile 50, le voile étiré entrant dans l'étaleur-nappeur portant la référence 90 à la figure 5. Le tapis 70 d'entrée avance à une vitesse sensiblement égale à celle du tapis sans fin 110. Cependant, on peut également prévoir d'appliquer un léger étirage (de 1 à 10% notamment) entre le tapis sans fin 110 et le tapis 70 d'entrée, la tension induite par cet étirage auxiliaire augmentant la maîtrise du voile lors du transfert du tapis sans fin 110 au tapis 70.

Le trajet du voile entre le tapis 100 de sortie supérieur et le tapis 70 d'entrée de l'étaleur-nappeur est tel qu'il passe sur une partie de la surface inférieure du tapis sans fin 110.

Le tapis sans fin 110 est aspirant pour aider au guidage du voile entre le tapis 100 et le tapis 70 d'entrée et le maintenir contre la surface du tapis 110 pendant l'étirage. Pour ce faire, un caisson aspirant 111 relié à un ventilateur non représenté réalise la dépression à l'intérieur du tapis sans fin 110 pour obtenir la dépression nécessaire au maintien du voile contre la surface inférieure du tapis sans fin 110. Le caisson aspirant 111 et son ventilateur associé sont dimensionnés de sorte que l'épaisseur du voile 50 passant sur la surface du tapis sans fin 110 n'est pas inférieure à 50% de l'épaisseur du voile 50 directement en amont du tapis sans fin, de préférence n'est pas inférieure à 75% de son épaisseur directement en amont du tapis sans fin, de préférence n'est pas inférieure à 90%, encore plus préférablement est sensiblement égale à l'épaisseur directement en amont du tapis sans fin et encore plus préférablement est égale à son épaisseur directement en amont du tapis sans fin 110. En particulier le caisson aspirant 111 est agencé pour créer, pour une masse surfacique du voile comprise entre 20 et 100 g/m², notamment entre 30 et 80 g/m², une dépression comprise entre 10 millibars et 100 millibars, notamment comprise entre 40 et 70 millibars.

A la sortie du tapis 100, le voile 50 vient en contact avec la surface inférieure du tapis sans fin 110 et se déplace le long de cette surface vers le tapis 70 d'entrée de l'étaleur-nappeur.

L'interstice entre le tapis sans fin 110 et le tapis 100 ou le rouleau 30 est supérieur à l'épaisseur du voile 50, de sorte qu'aucune force de pincement n'est exercée sur le voile 50 au niveau de cet interstice. En particulier, cet interstice peut être compris entre 5 et 20 mm, par exemple entre 7 et 15 mm pour une masse surfacique du voile comprise entre 10 et 50 g/m², de préférence entre 20 et 40 g/m².

L'interstice entre le tapis sans fin 110 et le tapis 70 ou le rouleau 80 est supérieur à l'épaisseur du voile 90, de sorte qu'aucune force de pincement n'est exercée sur le voile 90 au niveau de cet interstice.

A la figure 3, il est représenté la courbe donnant la variation de la vitesse du rouleau 10, respectivement 10', 10", respectivement du tapis sans fin 110, par rapport à la vitesse des tapis 1 et 2 de sortie, respectivement du tapis 1', 1", 100 en terme de pourcentage, la vitesse minimale correspondant à 100% de la vitesse des tapis 1 et 2, respectivement du tapis 1', 1", 100 et la vitesse maximale correspondant à une valeur comprise de préférence entre 140% et 160% de la vitesse des tapis 1 et 2, respectivement du tapis 1',1", 100 en fonction de la position transversale attendue dans la nappe finale du tronçon étiré à un instant t, la variation de la vitesse étant ainsi cyclique de période correspondant à un passage d'un bord à l'autre (un aller ou un retour) du chariot nappeur de l'étaleur-nappeur. Ce profil périodique (une seule période est représentée à la figure 3) de vitesse permet d'obtenir une nappe ayant un profil transversal d'épaisseur uniforme ou sensiblement uniforme, c'est à dire un profil dont la variation relative d'un bord à l'autre de l'épaisseur n'est pas supérieure à 20%, de préférence n'est pas supérieure à 15%, encore plus préférablement n'est pas supérieure à 10%, hautement préférablement n'est pas supérieure à 5%, en particulier n'est pas supérieure à 3%, voire 1%.

Si on souhaite au contraire obtenir un profil non uniforme, on prévoit un cycle de variation de la vitesse adaptée au profil souhaitée en faisant varier l'étirage, toujours entre des valeurs extrêmes comprises entre 100% et 160%, mais suivant une courbe différente de celle représentée à la figure 3.

Suivant le deuxième aspect de la présente invention, l'utilisation d'une aspiration au niveau de l'élément étireur permet de se passer de pincer le voile pour le tenir pendant l'étirage et annihiler ainsi les effets néfastes du pincement sur la nappe finale. Cependant, il va de soi que la présente invention vise également des modes de réalisation dans lesquels on prévoirait un ou plusieurs pincements, en combinaison avec l'aspiration. Certes, la qualité de la nappe obtenue en serait diminuée, mais cependant plus grande que si aucune aspiration n'était prévue. En particulier, on pourrait envisager un mode de réalisation dans lequel outre l'aspiration, on prévoirait, comme dans l'art antérieur, un ou plusieurs pincements, mais qui seraient, grâce au fait de prévoir l'aspiration, de moindre force et donc auraient un moindre effet de marquage sur le voile. On pourrait aussi prévoir une ou plusieurs aspiration(s) auxiliaire(s) dans le trajet.

En outre, il va de soi que les différents modes de réalisation décrits aux figures peuvent être combinés, et notamment une caractéristique prévue dans l'un d'entre eux peut être incorporée dans chacun des autres modes de réalisation décrits sans avoir à incorporer dans ce nouveau mode de réalisation, constitué de la combinaison de l'un desdits autres modes de réalisation et de la caractéristique ainsi incorporée, ne serait ce qu'une seule autre de toutes les autres caractéristiques du mode de réalisation d'où a été tirée la dite caractéristique.

Ainsi, par exemple, on peut prévoir aux modes de réalisation des figures 1, 2 et 5 l'aspiration auxiliaire décrite à la figure 4. Suivant un autre exemple, on peut prévoir aux modes de réalisation des figures 2, 4 et 5 deux tapis de sortie de carde comme prévue et représentée à la figure 1.

## Revendications

1. Installation de formation d'une nappe de fibres, notamment de non-tissé, comportant un dispositif de formation de voile(s) de fibres, par exemple une carde, un étaleur-nappeur et un dispositif d'étirage (10) du ou des voiles de fibres disposé entre le dispositif de formation de voiles(s) et l'étaleur-nappeur, qui permet de réaliser un étirage, notamment variable en fonction du temps, notamment périodique, du ou des voiles de fibres pour ainsi régler un profil souhaité donné à l'avance de la nappe en sortie de l'étaleur-nappeur, le dispositif de formation de voile comportant au moins un tapis (1 ; 2) de sortie d'au moins un voile (5 ; 6), de préférence deux tapis (1, 2) de sortie de deux voiles (5, 6), respectivement supérieur et inférieur ; l'étaleur-nappeur ayant un tapis (7) d'entrée destiné à recevoir le ou les voile(s) issu(s) du ou des tapis de sortie du dispositif de formation de voile, **caractérisée en ce que** l'agencement est tel que le trajet du ou des voiles, de préférence des deux voiles supérieur et inférieur, entre le ou les tapis de sortie du dispositif de formation de voile, notamment de la carde, et le tapis d'entrée de l'étaleur-nappeur comporte au moins un point d'inflexion (11 ; 12).

2. Installation suivant la revendication 1, **caractérisée en ce que** le dispositif d'étirage comporte un rouleau (10) étireur dont une partie de la surface extérieure réalise le transport du ou des voiles entre le ou les (1; 2) de sortie et le tapis (7) d'entrée, le rouleau étant commandé par des moyens d'entraînement en rotation de manière à commander sa vitesse de rotation pour la faire varier en fonction de l'étirement que l'on souhaite impartir au(x) voile(s).

3. Installation suivant la revendication 2, **caractérisée en ce que** le dispositif de formation de voile est agencé pour faire se déplacer le ou les tapis (1, 2) de sortie du dispositif de formation de voile à une vitesse constante ou sensiblement constante tandis que la vitesse périphérique du rouleau (10) étireur est commandé pour que ce dernier tourne à une vitesse supérieure à celle des tapis (1, 2 et variable en fonction de l'étirement que l'on souhaite impartir au(x) voile(s).

4. Installation suivant la revendication 2 ou 3, **caractérisée en ce que** le tapis (7) d'entrée de l'étaleur-nappeur tourne à la même vitesse que celle de la périphérie du rouleau (10) étireur.

5. Installation suivant la revendication 2 ou 3, **caractérisée en ce que** le tapis (7) d'entrée de l'étaleur-nappeur entraîne le voile à une vitesse légèrement supérieure à celle de la périphérie du rouleau (10) étireur, par exemple entre 1% et 10% supérieure, c'est à dire la différence entre les deux vitesses, étant maintenu sensiblement constant.

6. Installation suivant l'une des revendications 2 à 5, **caractérisée en ce qu'**il est prévu deux tapis (1, 2) de sortie de voile, notamment de carde, respectivement supérieur et inférieur, les deux voiles supérieur et inférieur se rejoignant au rouleau étireur.

7. Installation suivant l'une des revendications 2 à 6, **caractérisée en ce que** le ou chaque tapis (1 ; 2) de sortie est incliné par rapport au tapis (7) d'entrée de l'étaleur-nappeur.

8. Installation suivant l'une des revendications 2 à 7, **caractérisée en ce que** le point d'extrémité de sortie du ou de chaque tapis (1 ; 2) de sortie est décalé en hauteur par rapport au, notamment est au dessus du, point d'extrémité d'entrée du tapis (7) d'entrée de l'étaleur-nappeur.

9. Installation suivant l'une des revendications 6 à 8 incluant au moins la revendication 6, **caractérisée en ce qu'**à la sortie du rouleau (3) de renvoi du tapis supérieur (1), le voile (5) supérieur vient en contact avec la surface extérieure du rouleau (10) étireur et se déplace le long de cette surface extérieure jusqu'au tapis (7) d'entrée de l'étaleur-nappeur.

10. Installation suivant l'une des revendications 2 à 9 incluant au moins la revendication 2, **caractérisée en ce qu'**il est prévu de recouvrir le rouleau étireur d'un manchon en un matériau conférant de l'adhérence au(x) voile(s).

11. Installation suivant l'une des revendications 2 à 10 incluant au moins la revendication 2, **caractérisée en ce que** la vitesse linéaire périphérique ou tangentielle, du rouleau étireur, varie dans une plage de vitesse comprise entre 100 et 150% de la vitesse du ou des tapis de sortie du dispositif de formation de voile, notamment de carde, de préférence entre 100 et 140%.

12. Installation suivant l'une des revendications 2 à 11 incluant au moins la revendication 2, **caractérisée en ce que** le rouleau (10) étireur est disposé à distance du rouleau de renvoi (3, 4) du ou de chaque tapis de sortie, de préférence à au plus 1 mètre du rouleau ou de chaque rouleau de renvoi, et notamment à une distance comprise entre 50 mm et 300 mm.

13. Installation suivant l'une des revendications 2 à 12 incluant au moins les revendications 2 et 6, J 2. **caractérisée en ce que** l'interstice entre le rouleau de renvoi (4, 3) du tapis de sortie ou du tapis supérieur de sortie du dispositif de formation de voile et le rouleau (10) étireur est compris entre 5 et 20 mm, de préférence entre 7 et 15 mm, pour une masse surfacique de voile comprise entre 10 et 50 g/m², de préférence entre 20 et 40 g/m².

14. Installation suivant l'une des revendications 6 à 12 incluant au moins la revendication 6, **caractérisée en ce que** l'interstice entre le rouleau (4) de renvoi du tapis inférieur de sortie et le rouleau (10) étireur est compris entre 10 et 30 mm, de préférence entre 15 et 25 mm, pour une masse surfacique de voile comprise entre 10 et 50 g/m², de préférence entre 20 et 40 g/m².

15. Installation suivant l'une des revendications précédentes, **caractérisée en ce que** le dispositif d'étirage comporte un élément d'entraînement du au moins un voile, notamment un rouleau étireur, disposé entre le dispositif de formation de voile et l'étaleur-nappeur, l'élément d'entraînement comportant une surface d'entraînement destinée à venir en contact avec le au moins un voile pour l'entraîner, et **en ce qu'**il est prévu un dispositif d'aspiration destiné à réaliser une aspiration à la surface d'entraînement pour maintenir par aspiration le au moins un voile contre la surface d'entraînement.

## Patentansprüche

1. Anlage zum Bilden einer Faserbahn, insbesondere einer Vliesstoffbahn, welche eine Vorrichtung zur Bildung eines Faservlieses (von Faservliesen), zum Beispiel eine Karde, einen Vliesleger und eine Vorrichtung zum Strecken (10) des oder der Faservliese, die zwischen der Vorrichtung zur Vliesbildung und dem Vliesleger angeordnet ist und die es ermöglicht, ein insbesondere in Abhängigkeit von der Zeit variables, insbesondere periodisches Strecken des oder der Faservliese durchzuführen, um so ein vorgegebenes gewünschtes Profil der Bahn am Auslauf des Vlieslegers einzustellen, umfasst, wobei die Vorrichtung zur Vliesbildung mindestens ein Auslaufband (1; 2) für mindestens ein Vlies (5; 6), vorzugsweise zwei Auslaufbänder (1, 2) für zwei Vliese (5, 6), ein oberes bzw. unteres, aufweist; wobei der Vliesleger ein Einlaufband (7) aufweist, das dazu bestimmt ist, das oder die von dem Auslaufband oder den Auslaufbändern der Vorrichtung zur Vliesbildung kommende(n) Vlies(e) aufzunehmen, **dadurch gekennzeichnet, dass** die Anordnung so beschaffen ist, dass der Weg des oder der Vliese(s), vorzugsweise der zwei Vliese, des oberen und des unteren, zwischen dem Auslaufband oder den Auslaufbändern der Vorrichtung zur Vliesbildung, insbesondere der Karde, und dem Einlaufband des Vlieslegers mindestens einen Wendepunkt (11; 12) aufweist.

2. Anlage nach Anspruch 1, **dadurch gekennzeichnet, dass** die Streckvorrichtung eine Streckwalze (10) aufweist, wobei ein Teil von deren Außenfläche den Transport des oder der Vliese(s) zwischen dem Auslaufband oder den Auslaufbändern (1; 2) und dem Einlaufband (7) ausführt, wobei die Walze von Drehantriebsmitteln so gesteuert wird, dass ihre Umdrehungsgeschwindigkeit gesteuert wird, um deren Änderung in Abhängigkeit von der Streckung zu bewirken, welcher das Vlies (die Vliese) unterworfen werden soll(en).

3. Anlage nach Anspruch 2, **dadurch gekennzeichnet, dass** die Vorrichtung zur Vliesbildung dafür eingerichtet ist zu bewirken, dass sich das Auslaufband oder die Auslaufbänder (1, 2) der Vorrichtung zur Vliesbildung mit einer konstanten oder im Wesentlichen konstanten Geschwindigkeit bewegen, während die Umfangsgeschwindigkeit der Streckwalze (10) so gesteuert wird, dass sich diese Letztere mit einer Geschwindigkeit dreht, die höher als die der Bänder (1, 2) und variabel in Abhängigkeit von der Streckung ist, welcher das Vlies (die Vliese) unterworfen werden soll(en).

4. Anlage nach Anspruch 2 oder 3, **dadurch gekennzeichnet, dass** sich das Einlaufband (7) des Vlieslegers mit einer Geschwindigkeit dreht, welche dieselbe wie diejenige des Umfangs der Streckwalze (10) ist.

5. Anlage nach Anspruch 2 oder 3, **dadurch gekennzeichnet, dass** das Einlaufband (7) des Vlieslegers das Vlies mit einer Geschwindigkeit antreibt, die etwas höher als diejenige des Umfangs der Streckwalze (10) ist, zum Beispiel um 1 % bis 10 % höher, das heißt, die Differenz zwischen den zwei Geschwindigkeiten wird im Wesentlichen konstant gehalten.

6. Anlage nach einem der Ansprüche 2 bis 5, **dadurch gekennzeichnet, dass** zwei Auslaufbänder (1, 2) von Vlies vorgesehen sind, insbesondere einer Karde, ein oberes bzw. unteres, wobei die zwei Vliese, das obere und das untere, sich an der Streckwalze vereinigen.

7. Anlage nach einem der Ansprüche 2 bis 6, **dadurch gekennzeichnet, dass** jedes Auslaufband (1; 2) bezüglich des Einlaufbandes (7) des Vlieslegers geneigt ist.

8. Anlage nach einem der Ansprüche 2 bis 7, **dadurch gekennzeichnet, dass** der Endpunkt des Auslaufs des oder jedes Auslaufbandes (1; 2) höhenversetzt bezüglich des Endpunktes des Einlaufs des Einlaufbandes (7) des Vlieslegers ist und sich insbesondere über diesem befindet.

9. Anlage nach einem der Ansprüche 6 bis 8, darunter mindestens Anspruch 6,
**dadurch gekennzeichnet, dass** am Ausgang der Umlenkwalze (3) des oberen Bandes (1) das obere Vlies (5) in Kontakt mit der Außenfläche der Streckwalze (10) kommt und sich entlang dieser Außenfläche bis zum Einlaufband (7) des Vlieslegers bewegt.

10. Anlage nach einem der Ansprüche 2 bis 9, darunter mindestens Anspruch 2,
**dadurch gekennzeichnet, dass** vorgesehen ist, die Streckwalze mit einer Hülse aus einem Material zu bedecken, welches Haftvermögen an dem (den) Vlies(en) verleiht.

11. Anlage nach einem der Ansprüche 2 bis 10, darunter mindestens Anspruch 2,
**dadurch gekennzeichnet, dass** die lineare oder tangentiale Umfangsgeschwindigkeit der Streckwalze in einem Geschwindigkeitsbereich zwischen 100 und 150 % der Geschwindigkeit des oder der Auslaufbänder der Vorrichtung zur Vliesbildung, insbesondere Karde, variiert, vorzugsweise zwischen 100 und 140 %.

12. Anlage nach einem der Ansprüche 2 bis 11, darunter mindestens Anspruch 2,
**dadurch gekennzeichnet, dass** die Streckwalze (10) in einem Abstand von der Umlenkwalze (3, 4) des oder jedes Auslaufbandes angeordnet ist, vorzugsweise in höchstens 1 Meter Abstand von der Umlenkwalze oder jeder Umlenkwalze und insbesondere in einem Abstand zwischen 50 mm und 300 mm.

13. Anlage nach einem der Ansprüche 2 bis 12, darunter mindestens die Ansprüche 2 und 6,
**dadurch gekennzeichnet, dass** der Spalt zwischen der Umlenkwalze (4, 3) des Auslaufbandes oder des oberen Auslaufbandes der Vorrichtung zur Vliesbildung und der Streckwalze (10) zwischen 5 und 20 mm beträgt, vorzugsweise zwischen 7 und 15 mm, für eine flächenbezogene Masse des Vlieses zwischen 10 und 50 g/m2, vorzugsweise zwischen 20 und 40 g/m2.

14. Anlage nach einem der Ansprüche 6 bis 12, darunter mindestens Anspruch 6,
**dadurch gekennzeichnet, dass** der Spalt zwischen der Umlenkwalze (4) des unteren Auslaufbandes und der Streckwalze (10) zwischen 10 und 30 mm beträgt, vorzugsweise zwischen 15 und 25 mm, für eine flächenbezogene Masse des Vlieses zwischen 10 und 50 g/m2, vorzugsweise zwischen 20 und 40 g/m2.

15. Anlage nach einem der vorhergehenden Ansprüche, **dadurch gekennzeichnet, dass** die Streckvorrichtung ein Element zum Antrieb des mindestens einen Vlieses aufweist, insbesondere eine Streckwalze, die zwischen der Vorrichtung zur Vliesbildung und dem Vliesleger angeordnet ist, wobei das Antriebselement eine Antriebsfläche aufweist, die dazu bestimmt ist, mit dem mindestens einen Vlies in Kontakt zu kommen, um es anzutreiben, und dadurch, dass eine Ansaugvorrichtung vorgesehen ist, die dazu bestimmt ist, eine Ansaugung an der Antriebsfläche durchzuführen, um das mindestens eine Vlies durch Ansaugen an der Antriebsfläche anliegend zu halten.

## Claims

1. Installation for forming a fibre mat, in particular a non-woven mat, comprising a fibre web-forming device, for example a card, a cross-lapper and, disposed between the web-forming device and the cross-lapper, a drafting device for drafting, in particular time-varying drafting, in particular periodic, the fibre web or webs to adjust a desired predetermined profile of the fibre mat leaving the cross-lapper, the web-forming device comprising at least one output belt (1; 2) for at least one web (5; 6), preferably two output belts (1, 2) for two respectively upper and lower webs (5, 6); the cross-lapper having one input belt (7) to receive the web(s) leaving the output belt(s) of the web-forming device, **characterised in that** the arrangement is such that the path of the web or of the webs, preferably of the upper and lower webs, between the output belt or belts of the web-forming device, in particular the card, and the cross-lapper input belt includes at least one inflexion point (11; 12).

2. Installation according to claim 1, **characterised in that** the drafting device comprises a drafting roller (10) part of whose outer surface transports the web or webs between the output belt (1; 2) or belts and the input belt (7), the roller being controlled by a rotary-drive system whose speed of rotation varies as a function of the drafting that it is desired to impart to the web(s).

3. Installation according to claim 2, **characterised in that** the fiber web-forming device is arranged so that the output belt(s) (1, 2) of the web-forming device move(s) at a constant, or substantially constant speed while the peripheral speed of the drafting roller (10) is controlled so that the latter rotates at a speed higher than that of the belt(s) (1, 2) and varies as a function of the drafting it is desired to impart to the web(s).

4. Installation according to claim 2 or 3, **characterised in that** the cross-lapper input belt (7) rotate(s) at the same speed as that of the periphery of the drafting roller (10).

5. Installation according to claim 2 or 3, **characterised in that** the cross-lapper input belt (7) drives the web at a slightly higher speed than that of the periphery of the drafting roller (10), for example between 1% and 10% higher, that is to say the difference between the two speeds being maintained substantially constant.

6. Installation according to one of claims 2 to 5, **characterised in that** two web output belts (1, 2), in particular upper and lower card belts respectively are provided, the two upper and lower webs coming together at the drafting roller.

7. Installation according to one of claims 2 to 6, **characterised in that** each output belt (1; 2) is inclined with respect to the cross-lapper input belt (7).

8. Installation according to one of claims 2 to 7, **characterised in that** the output end point of each belt (1; 2) is offset in height with respect to, in particular above, the input end point of the cross-lapper belt (7).

9. Installation according to one of claims 6 to 8 including at least claim 6, **characterised in that** on leaving guide roller (3) of the upper belt (1), the upper web (5) comes into contact with the outer surface of the drafting roller (10) and moves along this outer surface up to the cross-lapper input belt (7).

10. Installation according to one of claims 2 to 9 including at least claim 2, **characterised in that** the drafting roller is covered with a sleeve in a material providing good adhesion to the web(s).

11. Installation according to one of claims 2 to 10 including at least claim 2, **characterised in that** the linear peripheral or tangential speed of the drafting roller varies over a speed range of between 100 and 150% of the speed of the output belt or belts of the web-forming device, in particular the card, and preferably between 100 and 140%.

12. Installation according to one of claims 2 to 11 including at least claim 2, **characterised in that** the drafting roller (10) is located at a distance from the, or each, belt guide roller, preferably at the most 1 meter from the, or each, belt guide roller, and in particular at a distance of between 50 mm and 300 mm.

13. Installation according to one of claims 2 to 12 including at least claims 2 and 6, **characterised in that** the gap between the guide roller (4, 3) of the output belt or the upper output belt of the web-forming device and the drafting roller (10) is between 5 and 20 mm, preferably between 7 and 15 mm, for a web area density of between 10 and 50 g/m², and preferably between 20 and 40 g/m².

14. Installation according to one of claims 6 to 12 including a least claim 6, **characterised in that** the gap between the guide roller (4) of the lower output belt and the drafting roller (10) is between 10 and 30 mm, preferably between 15 and 25 mm, for a web area density of between 10 and 50 g/m², and preferably between 20 and 40 g/m².

15. Installation according to one of the preceding claims, **characterised in that** the drafting device includes a drive component driving said at least one web, in particular a drafting roller, located between the web-forming device and the cross-lapper, the drive component comprising a drive surface that is to come into contact with the at least one web to drive it, and **in that** a suction device is provided to produce suction at the drive surface to hold the at least one web against the drive surface by suction.
